# EUROPÄISCHE PATENTSCHRIFT

(11) **EP 0 601 967 B1**
(45) Veröffentlichungstag und Bekanntmachung des Hinweises auf die Patenterteilung: **09.10.1996**
(21) Anmeldenummer: 93810772.9
(22) Anmeldetag: 09.11.1993
(51) Int. Cl.: C11D 3/42, D06L 3/12

(54) **Flüssigwaschmittel**
Liquid detergent composition
Composition détergente liquide

(30) Priorität: 17.11.1992 CH 3528/92
(43) Veröffentlichungstag der Anmeldung: 15.06.1994
(73) Patentinhaber: CIBA-GEIGY AG, 4002 Basel (CH)
(72) Erfinder: Eckhardt, Claude, Dr., F-68400 Riedisheim (FR)

(56) Entgegenhaltungen:
- EP-A- 0 364 027
- EP-A- 0 394 998
- EP-A- 0 548 019
- DE-A- 3 900 651
- US-A- 4 002 423

## Beschreibung

Die vorliegende Erfindung betrifft neue hochkonzentrierte, wässrige und flüssige Waschmittel enthaltend gezielt disulfonierte Dibenzfuranylbiphenyle als optische Aufheller deren Herstellung und deren Verwendung.

Die Verwendung von optischen Aufhellern in flüssigen Waschmitteln ist bekannt. Sie ziehen während der Behandlung auf das Waschgut auf und führen durch ihre spezielle Lichtabsorption/Emissionseigenschaft zu einer Elimination der gelblichen Töne bzw. zu einer Verbesserung des Weissgrades.

Dieser Effekt ist aber auch verantwortlich für das Auftreten von hellen Flecken wenn Textilgewebe z.B. bei einer Vorbehandlung direkt mit dem flüssigen Waschmittel in Kontakt gerät. In der EP-A-167 205 wird zur Lösung dieses Problems vorgeschlagen, monosulfonierte Stilbentriazolyl-, -triazin oder Distyrylbiphenyl-Aufheller in anionischen Flüssigwaschmitteln zu verwenden.

Der Trend zu immer konzentrierteren Waschmittelformulierungen stellt jedoch auch hohe Anforderungen an die Einzelkomponenten bezüglich der Einarbeitbarkeit, Löslichkeit und deren Lagerstabilität. Aus der EP-A-394 998 sind z.B. Flüssigwaschmittel mit einem Gehalt von 25 bis 65 Gew.% Wasser bekannt. In der EP-A-364 027 sind z.B. wässrige, Persäure-enthaltene Flüssigwaschmittel beschrieben, die optische Aufheller enthalten, die gegenüber der Persäure stabil sind.

Es wurden nun überraschenderweise gefunden, dass hochkonzentrierte, wässrige Flüssigwaschmittel, dadurch gekennzeichnet, dass sie
a) 0,01 bis 2 % und bevorzugt 0,002 bis 0,4 Gew.%, bezogen auf das Gewicht des Waschmittels, eines oder mehrerer disulfonierter optischer Aufheller der Formel (1) worin
   R₁, R₂, R₃, R₄ und R₅ unabhängig voneinander ein Sulfonsäurerest, Wasserstoff, C₁-C₄-Alkyl, C₁-C₄-Alkoxy, Halogen, CN, Phenoxy oder Benzyloxy, mit der Bedingung, dass nur einer der Reste R₁ bis R₅ ein Sulfonsäurerest ist, bedeuten,
b) 6 bis 22 Gew.% und bevorzugt 8 bis 17 Gew.% Wasser, bezogen auf das Gewicht des Waschmittels, und
c) Tenside
enthalten, eine ausgezeichnete Lagerstabilität besitzen und nicht zur Fleckenbildung neigen.

Als Halogene kommen vor allem Fluor, Chlor und Brom in Frage, insbesondere jedoch Chlor.

Als C₁-C₄-Alkylreste kommen unverzweigte oder verzweigte Alkylreste z.B. Methyl, Aethyl, n-Propyl, iso-Propyl, n-Butyl und t-Butyl in Betracht Als C₁-C₄-Alkoxyreste kommen unverzweigte oder verzweigte Alkoxyreste z.B. Methoxy, Aethoxy, n-Propoxy, iso-Propoxy, n-Butoxy und t-Butoxy in Betracht. Diese Alkyl- (bzw. Alkoxy-) reste können ihrerseits substituiert sein mit z.B. Aryl- (Phenyl-oder Naphthyl-), C₁-C₄-Alkyl-(Methyl, Aethyl, n-Propyl, iso-Propyl, n-Butyl oder t-Butyl), C₁-C₄-Alkoxy-(Methoxy, Aethoxy, n-Propoxy, iso-Propoxy, n-Butoxy oder t-Butoxy), OH- oder CN-Gruppen.

Bevorzugte Dibenzfuranylbiphenyle der Formel (1) sind solche
wonn
R₁ = SO₃M;
R₂, R₃, R₄ und R₅ unabhängig voneinander Wasserstoff, C₁-C₄-Alkyl, C₁-C₄-Alkoxy. Halogen, CN, Phenoxy oder Benzyloxy, bevorzugt Wasserstoff, Methyl, Aethyl, iso-Propyl, t-Butyl, Methoxy, Chlor, CN, Phenoxy oder Benzyloxy, insbesondere Wasserstoff, Methyl, Aethyl, iso-Propyl, t-Butyl oder Chlor bedeuten; und
M = Wasserstoff oder ein nichtchromophores Kation; sowie Verbindungen der Formel (1) worin
R₁ = Wasserstoff, C₁-C₄-Alkyl, C₁-C₄-Alkoxy, Halogen, CN, Phenoxy oder Benzyloxy;
R₂, R₃, R₄ und R₅ unabhängig voneinander SO₃M, Wasserstoff, C₁-C₄-Alkyl, C₁-C₄-Alkoxy, Halogen, CN, Phenoxy oder Benzyloxy, bevorzugt SO₃M, Wasserstoff, Methyl, Aethyl, iso-Propyl, t-Butyl, Methoxy, Chlor, CN, Phenoxy oder Benzyloxy, insbesondere SO₃M, Wasserstoff, Methyl, Aethyl, iso-Propyl, t-Butyl oder Chlor bedeuten, mit der Bedingung, dass nur einer der Reste R₂ bis R₅ ein Sulfonsäurerest ist, ; und
M = Wasserstoff oder ein nichtchromophores Kation;
bedeuten.

Besonders bevorzugt sind dabei Verbindungen der Formel (1), worin
R₄=SO₃M,
R₁, R₂, R₃ und R₅ unabhängig voneinander Wasserstoff, C₁-C₄-Alkyl, C₁-C₄-Alkoxy, Halogen, CN, Phenoxy oder Benzyloxy, bevorzugt Wasserstoff, Methyl, Aethyl, iso-Propyl, t-Butyl, Methoxy, Chlor, CN, Phenoxy oder Benzyloxy, insbesondere Wasserstoff, Methyl, Aethyl, iso-Propyl, t-Butyl oder Chlor; und
M = Wasserstoff oder ein nichtchromophores Kation bedeuten; sowie Verbindungen der Formel (1) worin
R₂=SO₃M
R₁, R₃, R₄ und R₅ unabhängig voneinander Wasserstoff, C₁-C₄-Alkyl, C₁-C₄-Alkoxy, Halogen, CN, Phenoxy oder Benzyloxy, bevorzugt Wasserstoff, Methyl, Aethyl, iso-Propyl, t-Butyl, Methoxy, Chlor, CN, Phenoxy oder Benzyloxy, insbesondere Wasserstoff, Methyl, Aethyl, iso-Propyl, t-Butyl oder Chlor; und
M = Wasserstoff oder ein nichtchromophores Kation bedeuten.

M in der Bedeutung eines nichtchromophoren Kations steht vorzugsweise für Alkalimetall wie Lithium, Natrium, Kalium sowie gegebenenfalls substituiertes Ammonium wie Ammonium, Mono-, Di- oder Triethanolammonium, Mono-, Di- oder Tripropanolammonium oder Tri- oder Tetramethylammonium. Besonders bevorzugt sind hierbei Natrium, Kalium und Ammonium.

Unter Flüssigwaschmitteln sind bekannte und handelsübliche Waschmittel, wie sie beispielsweise in der EP-A-167 205 oder US-4 507 219 oder EP-A-293 040 beschrieben werden, zu verstehen.

Als Tenside können anionische, nichtionische, kationische oder zwitterionische Tenside verwendet werden.

Beispielsweise kann die Formulierung
. 0 bis 40 Gew.%, vorzugsweise 2 bis 10 Gew.% anionische Tenside,
. 3 bis 78 Gew.%, vorzugsweise 10 bis 60 Gew,% nichtionische Tenside,
. 3 bis 35 Gew.%, vorzugsweise 5 bis 25 Gew.% Ethoxylierungsprodukte,
. 0,5 bis 35 Gew.%, vorzugsweise 1 bis 20 Gew.% Aufbaustoffe,
. 0 bis 10 Gew.%, vorzugsweise 1 bis 8 Gew.% zwitterionische Tenside,
. 0 bis 3 Gew.%, vorzugsweise 0,7 bis 2 Gew.% kationische Tenside und
. 0 bis 15 Gew.%, vorzugsweise 0,2 bis 10 Gew.% Polymere
enthalten.

Brauchbare Tenside werden z.B. in der US-4 285 841, US-3 929 678, US-4 284 532 und GB-2 041 986 beschrieben. Insbesondere werden die in der EP-A-167 205 als bevorzugt bezeichneten Tenside eingesetzt.

Anionische Tenside sind z.B. auch
. Fettsäuren wie gesättigte und ungesättigte Carbonsäuren wie z.B. Öl-, Caprin-, Myristin-, Kokosnuss-, Palmkernsäure oder deren Salze;
. Alkylsulfate;
. Alkylsulfonate wie sie z.B. in der GB-A-2 141 754 genannt sind, wie Natriumpentadecylsulfonat oder Sulfobernsteinsäuredioctylether und besonders die C₉-C₁₅-Alkylbenzolsulfonate;
. Alkylphosphonate oder Alkylpolyphosphonate wie sie z.B. in der US-A-4 321 165 beschrieben werden.

Nichtionische Tenside sind z.B. Polyhydroxyfettsäureamide, wie sie in der WO 92/06172 beschrieben sind und Alkylphenole. Desweiteren kommen noch Alkylpolyglucoside von C₉-C₁₅-Alkylen mit 1-10 Glucosideinheiten wie z.B. Nonylglucosid und Allyl(C₁₂-C₁₅)-poly(1-10)-glucosid, Sorbinanester wie z.B. Polyoxyethylensorbitanmonopalmitat, Fettsäureethanolamide wie z.B. Kokosfettsäurediethanolamid und Fettsäureethanolaminoxide wie z.B. Tetradecylaminoxid in Frage.

Die Ethoxylierungsprodukte erhält man beispielesweise durch Kondensation von Ethylenoxid und/oder Propylenoxid mit einem Kohlenwasserstoff, der ein aktives Wasserstoffatom trägt, so z.B.:
. einem niedermolekularen, aliphatischen Polyol,
. einem gesättigten und/oder ungesättigten Fettalkohol mit 8 bis 22 C-Atomen,
. einem Alkylphenol mit 4 bis 12 C-Atomen im Alkylrest,
. einem Hydroxybiphenyl,
. einem gesättigten und/oder ungesättigten Fettamin mit 8 bis 22 C-Atomen,
. einer gesättigten und/oder ungesättigten Fettsäure mit 8 bis 22 C-Atomen, oder
. einem gesättigten und/oder ungesättigten Fettsäure-(N,N-bis-hydroxyalkyl)amid,
wobei auf 1 Mol der genannten Verbindungen vorzugsweise 3 bis 100 Mol Ethylenoxid und/oder Propylenoxid kommen. Als Beispiele seien die Alkoholethoxylate genannt. Es können aber auch Gemische dieser Umsetzungsprodukte untereinander verwendet werden. Diese Gemische erhält man durch Mischen der einzelnen Umsetzungsprodukte oder direkt durch Ethoxylierung eines Gemisches der den Umsetzungsprodukten zugrundeliegenden Verbindungen.

Als Waschmittelaufbaustoffe oder Polymere kommen z.B. die in der US-4 321 165 und US-4 284 532 erwähnten vorzugsweise polycarboxylierten Verbindungen wie zum Beispiel Zitronensäure oder Maleinsäure/Acrylsäure-Copolymere, sowie z.B. die Ligninsulfonate, Formaldehydadditionsprodukte, Polyethylenglykole, Polyvinylpyrolidone, Polyvinylimidazole, und Al/Mg-Silikate in Betracht.

Zwitterionische Tenside sind z.B. Aminocarbonsäuren und Alkylaminoxide.

Kationische Tenside sind z.B. quaternäre Ammonium oder Aminverbindungen.

Weiterhin kann die Formulierung 1 bis 10 % übliche Waschmittelzusätze wie zum Beispiel Enzyme, Enzymstabilisatoren, Antioxidantien, Konservierungs- und Desinfektionsmittel, Emulgatoren, Verdicker, Schaumregulatoren, Stabilisatoren, Antiredepositionsmittel, Duft- und Farbstoffe, Komplexbildner bzw. Sequestriermittel und Lösungsmittel enthalten.

Als Salze können z.B. Formiate, Acetate und Natriumchlorid verwendet werden.

Gezielt sulfonierte Dibenzofuranylbiphenyle enthaltende flüssige Waschmittel können auch, wie z.B. auch in EP-A-293 040 beschrieben, bis zu 20 Gew.% eines oder mehrerer Bleichmittel wie Phthalocyanine, Persäuren wie Perborate oder Diperoxydicarbonsäuren, oder Persäureprecursor sowie Persäureaktivatoren oder Persäurekatalysatoren enthalten.

Hergestellt wird die Formulierung indem man die Komponenten unter Rühren vermischt.

Die so erhaltene Formulierung ist über Monate stabil und sedimentiert nicht.

Die Herstellung der verwendeten optischen Aufheller wird z.B. in der EP-A-394 998 beschrieben.

Die folgenden Beispiele dienen zur Erläuterung der Erfindung; Teile bedeuten Gewichtsteile und Prozente Gewichtsprozente; der Fleckentest wird folgendermassen durchgeführt:
a) Aufheller/Waschmittel-Formulierung: 0,1 % (100 % Aktivsubstanz) optischer Aufheller oder Aufhellergemisch werden in einem flüssigen Waschmittel gelöst. 7,5 g dieses Aufheller enthaltenden Waschmittels (A) werden mit Wasser (10°-12° dH) bei einer Temperatur von 30°C auf 1000 ml verdünnt (Waschflotte B).
b) Ein 20 g Stück gebleichtes Baumwollgewebe wird auf einem Spannrahmen befestigt.
c) Auf eine vormarkierte, runde Fläche (5 cm Durchmesser) dieses Baumwollgewebes werden mit einer Pipette 0,6 ml der Waschmittellösung (A) gleichmässig aufgetragen, nach 30 Sekunden Einwirkzeit in die vorbereitete Waschflotte (B) gegeben und während 15 Minuten bei 60°C gewaschen. Anschliessend wird mit kaltem Wasser gespült und bei 70°C getrocknet.
d) Der Unterschied des Weissgrades nach Ganz zwischen der Auftragsfläche und der Umgebung ist ein Mass für das sogenannte Spotting-Verhalten (Bildung von hellen Flecken) und wird bei einfacher Textillage mit einem RFC3-Photometer von Zeiss bestimmt.

### Beispiel 1:

Bei 60°C werden die folgenden Bestandteile unter Rühren bei 60°C vermischt :
- 40: Teile C₁₂-C₁₅ Polyethoxyfettalkohol (7 EO)
- 15: Teile Polyethylenglykol 200
- 10: Teile Ethanol
- 5: Teile Propandiol
- 3,9: Teile Triacetin
- 5: Teile Triethanolamin
- 5: Teile Phosphonat
- 16: Teile Wasser deion.
und 0,1 Teile des optischen Aufhellers der Formel (2)

Man erhält ein leicht trübes, lagerstabiles Waschmittel.

### Beispiel 2:

Wie Beispiel 1, mit dem Unterschied, das ein optischer Aufheller der Formel (3) verwendet wird.

### Beispiele 3 und 4:

Die in den Beispielen 1 und 2 erhaltenen Waschmittel werden in einer Konzentration von 7,5 g/l zum Waschen von gebleichter Baumwolle bei 60°C verwendet. Es werden dabei nach dem Spülen und Trocknen jeweils hohe Weissgrade bei einer vernachlässigbaren Fleckenbildung erzielt.

## Patentansprüche

1. Hochkonzentriertes, wässriges Flüssigwaschmittel dadurch gekennzeichnet, dass es
a) 0,01 bis 2 %, bezogen auf das Gewicht des Waschmittels, eines oder mehrerer disulfonierter optischer Aufheller der Formel (1) worin
R₁, R₂, R₃, R₄ und R₅ unabhängig voneinander ein
Sulfonsäurerest, Wasserstoff, C₁-C₄-Alkyl, C₁-C₄-Alkoxy,
Halogen, CN, Phenoxy oder Benzyloxy, mit der Bedingung,
dass nur einer der Reste R₁ bis R₅ ein Sulfonsäurerest ist,
bedeuten,
b) 6 bis 22 Gew.% Wasser, bezogen auf das Gewicht des Waschmittels, und
c) Tenside
enthält, mit der Massgabe, dass ein hochkonzentriertes, wässriges Flüssigwaschmittel, das
a) etwa 1,5%, bezogen auf das Gewicht des Waschmittels, eines disulfonierten optischen Aufheller der Formel:
b) etwa 19% Wasser, bezogen auf das Gewicht des Waschmittels und
c) ein nichtionische Tensid, die man durch Kondensation von 7 mol Ethylenoxid mit einem C₁₅Alkanol enthält, ausgeschlossen ist.

2. Flüssigwaschmittel gemäss Anspruch 1, dadurch gekennzeichnet, dass es einen optischen Aufheller der Formel (1) enthält, worin
R₁ = SO₃M;
M = Wasserstoff oder ein nichtchromophores Kation; und
R₂, R₃, R₄ und R₅ unabhängig voneinander Wasserstoff,
C₁-C₄-Alkyl, C₁-C₄-Alkoxy, Halogen, CN, Phenoxy oder Benzyloxy bedeuten.

3. Flüssigwaschmittel gemäss Anspruch 2, dadurch
gekennzeichnet, dass es einen optischen
Aufheller der Formel (1) enthält, worin
R₁ = SO₃M;
M = Wasserstoff oder ein nichtchromophores Kation; und
R₂, R₃, R₄ und R₅ unabhängig voneinander Wasserstoff, Methyl, Aethyl, iso-Propyl, t-Butyl, Methoxy, Chlor, CN, Phenoxy oder Benzyloxy bedeuten.

4. Flüssigwaschmittel gemäss Anspruch 3, dadurch
gekennzeichnet, dass es einen optischen
Aufheller der Formel (1) enthält, worin
R₁=SO₃M;
M = Wasserstoff oder ein nichtchromophores Kation; und
R₂, R₃, R₄ und R₅ unabhängig voneinander Wasserstoff, Methyl, Aethyl, iso-Propyl, t-Butyl oder Chlor bedeuten.

5. Flüssigwaschmittel gemäss Anspruch 1, dadurch gekennzeichnet, dass es einen optischen Aufheller der Formel (1) enthält, worin
R₁ = Wasserstoff, C₁-C₄-Alkyl, C₁-C₄-Alkoxy, Halogen, CN, Phenoxy oder Benzyloxy;
R₂, R₃, R₄ und R₅ unabhängig voneinander SO₃M, Wasserstoff, C₁-C₄-Alkyl, C₁-C₄-Alkoxy, Halogen, CN, Phenoxy oder Benzyloxy, mit der Bedingung, dass nur einer der Reste R₂ bis R₅ SO₃M ist; und
M = Wasserstoff oder ein nichtchromophores Kation bedeuten.

6. Flüssigwaschmittel gemäss Anspruch 1, dadurch gekennzeichnet, dass es einen optischen Aufheller der Formel (1) enthält, worin
R₄=SO₃M
R₁, R₂, R₃ und R₅ unabhängig voneinander Wasserstoff, C₁-C₄-Alkyl, C₁-C₄-Alkoxy, Halogen, CN, Phenoxy oder Benzyloxy; und
M = Wasserstoff oder ein nichtchromophores Kation bedeuten.

7. Flüssigwaschmittel gemäss Anspruch 6, dadurch gekennzeichnet, dass es einen optischen Aufheller der Formel (1) enthält, worin
R₄=SO₃M
R₁, R₂, R₃ und R₅ unabhängig voneinander Wasserstoff, Methyl, Aethyl, iso-Propyl, t-Butyl, Methoxy, Chlor, CN, Phenoxy oder Benzyloxy; und
M = Wasserstoff oder ein nichtchromophores Kation bedeuten.

8. Flüssigwaschmittel gemäss Anspruch 7, dadurch gekennzeichnet, dass es einen optischen Aufheller der Formel (1) enthält, worin
R₄=SO₃M
R₁, R₂, R₃ und R₅ unabhängig voneinander Wasserstoff, Methyl, Aethyl, iso-Propyl, t-Butyl oder Chlor; und
M = Wasserstoff oder ein nichtchromophores Kation bedeuten.

9. Flüssigwaschmittel gemäss Anspruch 1, dadurch gekennzeichnet, dass es einen optischen Aufheller der Formel (1) enthält, worin
R₂ = SO₃M;
R₁, R₃, R₄ und R₅ unabhängig voneinander Wasserstoff, C₁-C₄-Alkyl, C₁-C₄-Alkoxy, Halogen, CN, Phenoxy oder Benzyloxy; und
M = Wasserstoff oder ein nichtchromophores Kation bedeuten.

10. Flüssigwaschmittel gemäss Anspruch 9, dadurch gekennzeichnet, dass es einen optischen Aufheller der Formel (1) enthält, worin
R₂=SO₃M;
R₁, R₃, R₄ und R₅ unabhängig voneinander Wasserstoff, Methyl, Aethyl, iso-Propyl, t-Butyl, Methoxy, Chlor, CN, Phenoxy oder Benzyloxy; und
M = Wasserstoff oder ein nichtchromophores Kation bedeuten.

11. Flüssigwaschmittel gemäss Anspruch 10, dadurch gekennzeichnet, dass es einen optischen Aufheller der Formel (1) enthält, worin
R₂=SO₃M;
R₁, R₃, R₄ und R₅ unabhängig voneinander Wasserstoff, Methyl, Aethyl, iso-Propyl, t-Butyl oder Chlor; und
M = Wasserstoff oder ein nichtchromophores Kation bedeuten.

12. Flüssigwaschmittel gemäss einem der Ansprüche 1 bis 11, dadurch gekennzeichnet, dass es einen optischen Aufheller der Formel enthält.

13. Flüssigwaschmittel gemäss einem der Änsprüche 1 bis 11, dadurch gekennzeichnet, dass es einen optischen Aufheller der Formel enthält.

14. Flüssigwaschmittel gemäss einem der Ansprüche 2 bis 11, dadurch gekennzeichnet, dass M = Natrium, Kalium oder Ammonium.

15. Flüssigwaschmittel gemäss einem der Ansprüche 1 bis 14, dadurch gekennzeichnet, dass es 8 bis 17 Gew.%, bezogen auf das Gewicht des Waschmittels, Wasser enthält.

16. Flüssigwaschmittel gemäss einem der Ansprüche 1 bis 15, dadurch gekennzeichnet, dass es 0,002 bis 0,4 Gew.%, bezogen auf das Gewicht des Waschmittels, einen oder mehrere optische Aufheller der Formel (1) enthält.

17. Verwendung des Flüssigwaschmittels gemäss einem der Ansprüche 1 bis 16 zum Waschen und Vorbehandeln von textilen Geweben.

18. Herstellung des Flüssigwaschmittels gemäss einem der Ansprüche 1 bis 16 durch Mischen und Homogenisieren von optischem Aufheller, Tensiden, Hilfs- und Aufbaustoffen, gegebenenfalls einem Bleichsystem, und Wasser.

19. Verwenden des Flüssigwaschmittels gemäss einem der Ansprüche 1 bis 16 zum Waschen von Textilgeweben.

## Claims

1. A highly concentrated, aqueous liquid detergent composition, comprising
a) 0.01 to 2 %, based on the weight of the detergent composition, of one or more disulfonated fluorescent whitening agents of formula (1) wherein
R₁, R₂, R₃, R₄ and R₅ are each independently of one another a sulfonic acid radical, hydrogen, C₁-C₄alkyl, C₁-C₄alkoxy,
halogen, CN, phenoxy or benzyloxy, with the proviso that only one of R₁ to R₅ is a sulfonic acid radical,
b) 6 to 22 % by weight of water, based on the weight of the detergent composition, and
c) surfactants, with the exception of a highly concentrated liquid detergent composition comprising
a) about 1.5 %, based on the weight of the detergent composition, of a disulfonated fluorescent whitening agent of the formula:
b) about 19 % of water, based on the weight of the detergent composition, and
c) a nonionic surfactant obtained by condensation of 7 mol of ethylene oxide with a C₁₅ alkanol.

2. A liquid detergent composition according to claim 1, which comprises a fluorescent whitening agent of formula (1), wherein
R₁ = SO₃M;
M = hydrogen or a non-chromophoric cation; and
R_{2,} R₃, R₄ and R₅ are each independently of one another hydrogen, C₁-C₄alkyl, C₁-C₄alkoxy, halogen, CN, phenoxy or benzyloxy.

3. A liquid detergent composition according to claim 2, which comprises a fluorescent whitening agent of formula (1), wherein
R₁ = SO₃M;
M = is hydrogen or a non-chromophoric cation; and
R₂, R₃, R₄ and R₅ are each independently of one another hydrogen, methyl, ethyl, isopropyl, tert-butyl, methoxy, chloro, CN, phenoxy or benzyloxy.

4. A liquid detergent composition according to claim 3, which comprises a fluorescent whitening agent of formula (1), wherein
R₁ = SO₃M;
M = hydrogen or a non-chromophoric cation; and
R₂, R₃, R₄ and R₅ are each independently of one another hydrogen, methyl, ethyl, isopropyl, tert-butyl or chloro.

5. A liquid detergent composition according to claim 1, which comprises a fluorescent whitening agent of formula (1), wherein
R₁ = hydrogen, C₁-C₄alkyl, C₁-C₄alkoxy, halogen, CN, phenoxy or benzyloxy; R₂, R₃, R₄ and R₅ are each independently of one another SO₃N, hydrogen, C₁-C₄alkyl, C₁-C₄alkoxy, halogen, CN, phenoxy or benzyloxy, with the proviso that only one of R₂ to R₅ is SO₃M; and M = hydrogen or a non-chromophoric cation.

6. A liquid detergent composition according to claim 1, which comprises a fluorescent whitening agent of formula (1), wherein
R₄ = SO₃M
R₁, R₂, R₃ and R₅ are each independently of one another hydrogen, C₁-C₄alkyl, C₁-C₄alkoxy, halogen, CN, phenoxy or benzyloxy; and
M = hydrogen or a non-chromophoric cation.

7. A liquid detergent composition according to claim 6, which comprises a fluorescent whitening agent of formula (1), wherein
R₄ = SO₃M
R₁, R₂, R₃ and R₅ are each independently of one another hydrogen, methyl, ethyl, isopropyl, tert-butyl, methoxy, chloro, CN, phenoxy or benzyloxy; and
M = hydrogen or a non-chromophoric cation.

8. A liquid detergent composition according to claim 7, which comprises a fluorescent whitening agent of formula (1), wherein
R₄ = SO₃M
R₁, R₂, R₃ and R₅ are each independently of one another hydrogen, methyl, ethyl, isopropyl, tert-butyl or chloro; and
M = hydrogen or a non-chromophoric cation.

9. A liquid detergent composition according to claim 1, which comprises a fluorescent whitening agent of formula (1), wherein
R₂ = SO₃M;
R₁, R₃, R₄ and R₅ are each independently of one another hydrogen, C₁-C₄alkyl, C₁-C₄alkoxy, halogen, CN, phenoxy or benzyloxy; and
M = hydrogen or a non-chromophoric cation.

10. A liquid detergent composition according to claim 9, which comprises a fluorescent whitening agent of formula (1), wherein
R₂ = SO₃M;
R₁, R₃, R₄ and R₅ are each independently of one another hydrogen, methyl, ethyl, isopropyl, tert-butyl, methoxy, chloro, CN, phenoxy or benzyloxy; and
M = hydrogen or a non-chromophoric cation.

11. A liquid detergent composition according to claim 10, which comprises a fluorescent whitening agent of formula (1), wherein
R₂ = SO₃M;
R₁, R₃, R₄ and R₅ are each independently of one another hydrogen, methyl, ethyl, isopropyl, tert-butyl or chloro; and
M = hydrogen or a non-chromophoric cation.

12. A liquid detergent composition according to any one of claims 1 to 11, which comprises a fluorescent whitening agent of formula

13. A liquid detergent composition according to any one of claims 1 to 11, which comprises a fluorescent whitening agent of formula

14. A liquid detergent composition according to any one of claims 2 to 11, wherein M is sodium, potassium or ammonium.

15. A liquid detergent composition according to any one of claims 1 to 14, which comprises 8 to 17 % by weight of water, based on the weight of the detergent composition.

16. A liquid detergent composition according to any one of claims 1 to 15, which comprises 0.002 to 0.4 % by weight, based on the weight of the detergent composition, of one or more fluorescent whitening agents of formula (1).

17. The use of a liquid detergent composition according to any one of claims 1 to 16 for washing and pretreating textile fabrics.

18. The preparation of a liquid detergent composition according to any one of claims 1 to 16, which comprises mixing and homogenising fluorescent whitening agent, surfactants, auxiliaries and builders, an optional bleaching system, and water.

19. The use of a liquid detergent composition according to any one of claims 1 to 16 for washing textile fabrics.

## Revendications

1. Composition détergente liquide, aqueuse, très concentrée caractérisée en ce qu'elle contient
a) de 0,01 à 2 % en poids, rapporté au poids de la composition détergente, d'un ou de plusieurs azurants optiques disulfonés de formule (1) dans laquelle R₁, R₂, R₃, R₄ et R₅ représentent indépendamment l'un de l'autre un résidu d'acide sulfonique, un atome d'hydrogène, un groupe alkyle en C₁₋₄, un groupe alcoxy en C₁₋₄, un atome d'halogène, un résidu CN, phénoxy ou benzyloxy, à condition qu'un seul des résidus R₁ à R₅ soit un résidu d'acide sulfonique;
b) de 6 à 22 % en poids d'eau, rapporté au poids de la composition détergente, et
c) des agents tensioactifs,
à l'exclusion d'une composition détergente liquide, aqueuse, très concentrée contenant
(a) environ 1,5 %, par rapport au poids de la composition détergente, d'un azurant optique disulfoné de formule
(b) environ 19 % d'eau, par rapport au poids de la composition détergente,
(c) un agent tensioactif non ionique obtenu par condensation de 7 moles d'oxyde d'éthylène sur un alcanol en C₁₅.

2. Composition détergente liquide conforme à la revendication 1, caractérisée en ce que qu'elle contient un azurant optique de formule (1) dans laquelle
R₁ = SO₃M;
M = atome d'hydrogène ou un cation non chromophore,
R₂, R₃, R₄ et R₅ représentent indépendamment l'un de l'autre un atome d'hydrogène, un groupe alkyle en C₁₋₄, alcoxy en C₁₋₄, un atome d'halogène, un groupe CN, phénoxy ou benzyloxy.

3. Composition détergente liquide conforme à la revendication 2, caractérisée en ce qu'elle contient un azurant optique de formule (1) dans laquelle
R₁ = SO₃M;
M est un atome d'hydrogène ou un cation non chromophore, et
R₂, R₃, R₄ et R₅ représentent indépendamment l'un de l'autre un atome d'hydrogène ou de chlore, un groupe méthyle, éthyle, iso-propyle, t-butyle, méthoxy, CN, phénoxy ou benzyloxy.

4. Composition détergente liquide conforme à la revendication 3, caractérisé en ce qu'elle contient un azurant optique de formule (1) dans laquelle
R₁ = SO₃M,
M = atome d'hydrogène ou un cation non chromophore, et
R₂, R₃, R₄ et R₅ représentent indépendamment l'un de l'autre un atome d'hydrogène ou de chlore, un groupe méthyle, éthyle, isopropyle ou t-butyle.

5. Composition détergente liquide conforme à la revendication 1, caractérisée en ce qu'elle contient un azurant optique de formule (1) dans laquelle
R₁ est un atome d'hydrogène ou d'halogène, un groupe alkyle en C₁₋₄, alcoxy en C₁₋₄, CN, phénoxy ou benzyloxy à condition qu'un seul des résidus R₂ à R₅ soit un groupe SO₃M;
R₂, R₃, R₄ et R₅ représentent indépendamment l'un de l'autre un atome d'hydrogène ou d'halogène, un groupe SO₃M, alkyle en C₁₋₄, alcoxy en C₁₋₄, CN, phénoxy ou benzyloxy.

6. Composition détergente liquide conforme à la revendication 1, caractérisée en ce qu'elle contient un azurant optique de formule (1) dans laquelle
R₄ = SO₃M,
R₁, R₂, R₃ et R₅ représentent indépendamment l'un de l'autre un atome d'hydrogène, un groupe alkyle en C₁₋₄, alcoxy en C₁₋₄, un atome d'halogène, un groupe CN, un groupe phénoxy ou benzyloxy, et
M = atome d'hydrogène ou un cation non chromophore.

7. Composition détergente liquide conforme à la revendication 6, caractérisée en ce qu'elle contient un azurant optique de formule (1) dans laquelle
R₄ = SO₃M,
R₁, R₂, R₃ et R₅ représentent indépendamment l'un de l'autre un atome d'hydrogène ou de chlore, un groupe méthyle, éthyle, isopropyle, t-butyle, méthoxy, CN, phénoxy ou benzyloxy, et
M = atome d'hydrogène ou un cation non chromophore.

8. Composition détergente liquide conforme à la revendication 7, caractérisé en ce qu'elle contient un azurant optique de formule (1) dans laquelle
R₄ = SO₃M,
R₁, R₁, R₃ et R₅ représentent indépendamment l'un de l'autre un atome d'hydrogène ou de chlore, un groupe méthyle, éthyle, isopropyle ou t-butyle, et
M = atome d'hydrogène ou un cation non chromophore.

9. Composition détergente liquide conforme à la revendication 1, caractérisé en ce qu'elle contient un azurant optique de formule (1) dans laquelle
R₂ = SO₃M,
R₁, R₃, R₄ et R₅ représentent indépendamment l'un de l'autre un atome d'hydrogène ou d'halogène, un groupe alkyle en C₁₋₄, alcoxy en C₁₋₄, CN, phénoxy ou benzyloxy, et
M = atome d'hydrogène ou un cation non chromophore.

10. Composition détergente liquide conforme à la revendication 9, caractérisé en ce qu'elle contient un azurant optique de formule (1) dans laquelle
R₂ = SO₃M,
R₁, R₃, R₄ et R₅ représentent indépendamment l'un de l'autre un atome d'hydrogène ou de chlore, un groupe méthyle, éthyle, isopropyle, t-butyle, méthoxy, CN, phénoxy ou benzyloxy, et
M = atome d'hydrogène ou un cation non chromophore.

11. Composition détergente liquide conforme à la revendication 10, caractérisé en ce qu'elle contient un azurant optique de formule (1) dans laquelle
R₂ = SO₃M,
R₁, R₃, R₄ et R₅ représentent indépendamment l'un de l'autre un atome d'hydrogène ou de chlore, un groupe méthyle, éthyle, isopropyle ou t-butyle, et
M = atome d'hydrogène ou un cation non chromophore.

12. Composition détergente liquide conforme à une des revendications 1 à 11, caractérisé en ce qu'elle contient un azurant optique de formule

13. Composition détergente liquide conforme à une des revendications 1 à 11, caractérisée en ce qu'elle contient un azurant optique de formule

14. Composition détergente liquide conforme à une des revendication 2 à 11, caractérisée en ce que M = sodium, potassium ou ammonium.

15. Composition détergente liquide conforme à une des revendications 1 à 14, caractérisée en ce qu'elle contient de 8 à 17 % en poids, par rapport au poids de la composition détergente, d'eau.

16. Composition détergente liquide conforme à une des revendications 1 à 15, caractérisée en ce qu'elle contient de 0,002 à 0,4 % en poids, par rapport au poids de la composition détergente, d'un ou de plusieurs azurants optiques de formule (1).

17. Utilisation de la composition détergente liquide conforme à une des revendications 1 à 16 pour le lavage et le prétraitement de substrat textiles.

18. Préparation d'une composition détergente liquide conforme à une des revendications 1 à 16 par mélangeage et homogénéisation d'azurants optiques, agents tensioactifs, adjuvants et produits de charge, éventuellement d'un système de blanchiment, et d'eau.

19. Utilisation d'une composition détergente liquide conforme à une des revendications 1 à 16 pour le lavage de substrats textiles.
